# FASCICULE DE BREVET EUROPEEN

(11) **EP 1 632 311 B1**
(45) Date de publication et mention de la délivrance du brevet: **11.04.2007**
(21) Numéro de dépôt: 05300629.2
(22) Date de dépôt: 29.07.2005
(51) Int. Cl.: B24B 7/22, B24B 23/00, B24B 55/10

(54) **Ponçeuse girafe à tête interchangeable**
Stabpoliermaschine mit auswechselbarem Polierkopf
Pole sander with interchangeable polishing head

(30) Priorité: 10.08.2004 FR 0451832
(43) Date de publication de la demande: 08.03.2006
(73) Titulaire: M.B.H. Developpement, 42120 St. Vincent de Boisset (FR)
(72) Inventeur: Bottazzi, Marc, 42120 Saint Vincent de Boisset (FR)
(74) Mandataire: Dupuis, François

(56) Documents cités:
- US-B1- 6 500 057

## Description

L'invention se rattache au secteur technique des équipements de ponçage utilisés dans le bâtiment et la construction.

Actuellement, les ponceuses girafes connue sur le marché dont un exemple est illustré figure 1 comprennent un bras de préhension (1) et de portage par l'utilisateur sur lequel s'adapte la partie moteur (2), la poignée de préhension (3) et la partie tête active (4). Cette dernière a une forme en col courbée et reçoit à son extrémité la meule de ponçage (5). Ce type de ponceuse est donc dénommé dans les milieux professionnels concernés par l'expression imagée ponceuse girafe de part la forme particulière de la tête réceptrice de la meule. Cela permet de travailler des plafonds, la partie haute des murs et ce jusqu'à une hauteur de l'ordre de 3 mètres, en fonction des équipements. Les ponceuses girafes ainsi équipées sont aussi équipées d'un conduit d'aspiration (6) des poussières et autres résidus résultant du poncage.

Selon l'art antérieur, et à la connaissance du demandeur les ponceuses girafes sont ainsi équipées d'un outil du type meule qui est intégré et fixé en extrémité de la tête. L'appareil est donc unique et non modifiable.

Un exemple de réalisation d'une telle ponceuse est publié dans le brevet US-B1-6 500 057 et correspond au préambule de la revendication 1.

Si cette conception apparaît satisfaisante pour l'ensemble des travaux à effectuer, il n'en demeure pas moins que dans certains cas, les outils actifs sous forme de meule ne sont pas toujours adaptés aux travaux appropriés.

La démarche du demandeur a donc été de réfléchir à une nouvelle conception de ponceuse girafe susceptible d'offrir l'adaptation en fonction des besoins et travaux d'une variété d'outils.

La démarche initiale évidente était à partir du corps de ponceuse girafe connue de prévoir en extrémité de la tête support de l'outil une possibilité de changer la meule utilisée en remplacement d'une autre de forme et/ou de diamètre différent. Cela nécessite cependant l'utilisation d'un outillage du type à clés pour agir sur les organes de liaison du type écrou axe. En pratique, la manipulation n'est pas très pratique à exécuter, il faut basculer la ponceuse et l'orienter pour faire le changement d'outils.

Le demandeur face à ces contraintes a donc recherché une autre solution qui soit facile à mettre en oeuvre en manipulation par des personnes non expertes, et qui offre une large capacité de choix d'outils, tout en conservant une qualité de fonctionnement et de transmission de puissance satisfaisante.

La solution trouvée par le demandeur réside dans une conception modifiée des ponceuses girafes actuelles ayant entraîné une reconsidération complète de leur conception, conformément à la revendication 1.

Selon une première caractéristique, la ponceuse girafe comprend un élément de base qui comprend en avant une partie bras de préhension, un moyen moteur et une partie réceptrice du conduit flexible d'évacuation des particules, et en ce que l'élément de base est raccordé et accouplé par un dispositif d'emmanchement rapide à un élément modulaire récepteur d'une tête d'outil, et en ce que dispositif d'emmanchement rapide est agencé pour autoriser une continuité dans la transmission mécanique de puissance du groupe moteur à l'outil pour assurer sa rotation et fonctionnement, et en ce que a tête d'outil est interchangeable et permet l'utilisation d'une pluralité d'outils disposés et fixés à partir d'une configuration de la tête d'outil standard s'ajustant sur l'élément modulaire.

Ces caractéristiques et d'autres encore ressortiront bien de la suite de la description.

Pour fixer l'objet de l'invention illustré d'une manière non limitative aux figures des dessins :
- la figure 1 est une vue d'une ponceuse girafe en perspective selon l'art antérieur.
- la figure 2 est une vue d'une ponceuse girafe selon l'invention
- la figure 3 est une vue en coupe illustrant le dispositif d'emmanchement permettant l'interchangeabilité des têtes avec outils différents, et ce avant montage.
- la figure 4, 5, 6 et 7 sont des vues de quatre têtes d'outils différentes
- la figure 8 est une vue partielle illustrant la fixation et blocage de la tête d'outils par rapport à l'extrémité d'élément modulaire.
- La figure 9 est vue selon la figure 8 avec basculement du moyen de blocage.

Afin de rendre plus concret l'objet de l'invention, on le décrit d'une manière non limitative illustrée aux figures des dessins.

La ponceuse girafe selon l'invention, représentée figure 2, est référencée dans son ensemble par (P). Elle comprend un élément de base (10) qui comprend en avant une partie bras (10a) de préhension, le moyen moteur (11), puis la partie réceptrice (10b) du conduit flexible d'évacuation (12) de particules d'abrasion, poussières et similaires.

Selon l'invention, l'élément de base (10) est susceptible d'être raccordé et accouplé par un dispositif d'emmanchement rapide (13) à un élément modulaire (14) récepteur d'une tête d'outils spécifique(15). Le dispositif d'emmanchement rapide (13) étant tel qu'il assure d'une part la liaison et verrouillage en position de l'élément de base (10) avec l'élément modulaire (14) mais aussi et d'autre part permette une continuité dans la transmission mécanique de puissance du groupe moteur à l'outil pour assurer sa rotation et fonctionnement.

Dans cette nouvelle conception de ponceuse girafe, la poignée de préhension (32) se trouve fixée sur l'élément modulaire de toute manière appropriée et par ailleurs elle constitue également le moyen de prise et de préhension de l'élément modulaire pris indépendamment.

En se référant à la figure 3, montrant le dispositif d'emmanchement rapide, il apparaît que l'élément de base (10) est agencé à son extrémité avec une partie cylindrique épaulée (10a) de plus petite section susceptible de recevoir une bague (16) à coulissement axial à l'encontre d'un ressort de rappel (17) monté sur ladite partie épaulée (10a). Une première extrémité (17a) du ressort vient en butée contre le chant de raccordement (10b) entre la partie épaulée et le corps extérieur de l'élément de base, et l'autre extrémité (17b) du ressort vient en appui sur une collerette intérieure (16a) formée sur la bague. Un circlip (18) assure le verrouillage en position de la bague (16). La partie épaulée est agencée avec des ouvertures radiales (10d) réceptionnant des billes (19). La bague (16) présente un profil en rampe (16b) formée à l'avant et intérieurement de celle-ci de sorte à former un chemin de roulement de la bague en situation de verrouillage et de déverrouillage du dispositif d'emmanchement.

Par ailleurs, le corps intérieur de l'élément de base (10) est agencé en retrait de la zone de positionnement de ladite bague avec des formes en saillies annulaire (10e) recevant des moyens de roulement (20) de l'arbre de transmission rigide (21) solidarisé au groupe moteur. Lesdites formes en saillie annulaire ont elles-mêmes des ouvertures de passage à l'aspiration des poussières et détritus. L'arbre de transmission (21) rigide est agencé en bout avec une forme cylindrique puis en différents points intérieurement susceptibles de constituer un moyen d'accouplement. Parallèlement, l'élément modulaire (14) est agencé avec des formes complémentaires susceptibles de permettre un emmanchement sur le corps de l'élément de base (10) et d'assurer d'autre part une liaison avec la partie de l'arbre de transmission (22) disposée dans ledit élément modulaire et se raccordant à l'outil pour assurer son entraînement. Ainsi l'élément modulaire comprend à une extrémité (14a) un prolongement épaulé par rapport au corps (14b) cylindrique dudit élément et pénétrant dans l'élément de base. Sur ledit prolongement (14a) sont formées des empreintes (14c) en forme de Vé par exemple pouvant constituer le siège des billes (19) précitées. L'extrémité dudit prolongement reçoit intérieurement des saillies (14d) formant anneau et autorisant d'une part le positionnement des organes (23) formant palier de l'arbre de transmission souple (22) précitée et d'autre part le passage et aspiration des particules abrasives, poussières et autres. Le moyen de transmission souple (22) présente une extrémité débordante formant un appendice (22a) par rapport à l'extrémité de l'élément modulaire, et étant susceptible de s'engager et coopérer par entraînement avec la partie complémentaire formée en bout d'extrémité du moyen de transmission rigide. Par exemple la configuration de l'appendice est conçu pour assurer l'emmanchement manuel de l'ensemble. L'autre extrémité du moyen de transmission souple est accouplée et solidarisée de toute manière appropriée à la partie active de l'outil pour assurer la rotation de celle-ci.

Par ailleurs, l'élément modulaire est agencé avec une dérivation d'un conduit d'aspiration (24) qui prend naissance et est fixé sur ledit élément modulaire et débouche dans la zone de l'outil de meulage et/ou de poncage pour prélever les poussières et autres. L'extrémité avant de l'élément modulaire est lui fixé à la tête de la partie active support de l'outil par tout moyen approprié.

La tête support (15) de l'outil est ainsi susceptible de recevoir à montage rapide sur un axe, à la manière d'une rotule, l'extrémité avant de l'élément modulaire avec un moyen de verrouillage en position. La tête support d'outil est commune à tous les outils dans une configuration de meule vibrante, de tambour, de meule rotative orbitale et autres. Le verrouillage en position s'effectue à l'aide d'une poignée (26) disposée en bout d'un levier (27) de liaison orientable et basculant. Ainsi en se référant aux figures 8 et 9, l'extrémité de l'élément modulaire est montée sur un axe (28) disposé entre une forme en chape (29) de la tête active tandis que des moyens intercalaires (30) déformables sont montés sur ledit axe dans les deux espaces formés de part et d'autre, entre les ailes de ladite chape (29) et l'extrémité de l'élément modulaire.

Par ailleurs, le levier (27) est rendu solidaire à son extrémité inférieure à l'axe (28) au moyen d'un clavetage (31) ou similaire, et ladite extrémité est profilée pour former une came. Ainsi en position libre de non-verrouillage, le levier est abaissé (figure 9) et l'effet came ne joue pas. Il n'y a pas dans cette situation de compression des moyens intercalaires (30) et donc pas de serrage.

En position blocage, figure 9, le levier est relevé et par l'effet came cela provoque le rapprochement des ailes de la partie chape de la tête active support d'outils et serrage desdits moyens (30) contre l'extrémité inférieure de l'élément modulaire.

Cette mise en oeuvre particulière permet le blocage en position et orientation de la tête active par rapport auxdites zones à travailler.

Sans sortir du cadre de l'invention, d'autres moyens de blocage peuvent être utilisés, assurant la même fonction.

Ainsi, selon l'invention, la ponceuse girafe offre par ses capacités rapides d'interchangeabilité d'outils, une utilisation optimisée en fonction des besoins et travaux à effectuer. Par ailleurs, chaque outil est monté sur une tête support d'outils qui est standard à toutes les réalisations et vient s'adapter en extrémité de l'élément modulaire.

Il est donc aisé d'avoir un ensemble incluant l'élément de base, l'élément modulaire et plusieurs têtes supports d'outils différents.

## Revendications

1. Ponceuse girafe du type comprenant un bras de préhension et de portage, un moyen moteur, une poignée de préhension, et une partie tête active recevant un outil de moulage ou poncage, un conduit d'aspiration, un élément de base (10) qui comprend en avant une partie bras (10a) de préhension, un moyen moteur et une partie réceptrice (10b) du conduit flexible d'évacuation des particules, et poussières, **caractérisée**
et en ce que l'élément de base (10) est raccordé et accouplé par un dispositif d'emmanchement rapide (13) à un élément modulaire (14) récepteur d'une tête d'outil (15),
et **en ce que** le dispositif d'emmanchement rapide est agencé pour autoriser une continuité dans la transmission mécanique de puissance du groupe moteur à l'outil pour assurer sa rotation et fonctionnement,
et **en ce que** la tête d'outil (15) est interchangeable et permet l'utilisation d'une pluralité d'outils disposés et fixés à partir d'une configuration de la tête d'outil standard s'ajustant sur l'élément modulaire.

2. Ponceuse girafe selon la revendication 1 **caractérisée en ce que** l'élément de base (10) est agencé à son extrémité avec une partie cylindrique épaulée (10a) de section moindre autorisant la mise en place d'un dispositif d'emmanchement rapide, l'extrémité (14a) de l'élément modulaire (14) s'ajustant dans ladite partie cylindrique épaulée et coopérant avec le dispositif d'emmanchement rapide,
et **en ce que** lesdits parties d'extrémités (10a) (14a) sont agencées pour assurer le centrage et la tenue des arbres de transmission rigide (21) et souple (22), et sont agencées intérieurement pour autoriser le passage et l'aspiration des particules abrasées, poussières et autres.

3. Ponceuse girafe selon la revendication 2 **caractérisée en ce que** le dispositif d'emmanchement rapide inclut une bague (16) à coulissement axial à l'encontre d'un ressort de rappel (17) monté sur la partie épaulée (10a) de l'élément de base, une première extrémité (17a) du ressort venant en butée contre le chant de raccordement (10b) entre la partie épaulée et le corps extérieur de l'élément de base, et l'autre extrémité (17b) du ressort venant en appui sur une collerette intérieure (10a) formée sur la bague (1),
et **en ce que** la partie épaulée présente des ouvertures radiales (10d) réceptionnant des billes (19),
et **en ce que** la bague (16) présente un profil en coupe (16b) formant rampe de roulement des billes,
et **en ce que** le prolongement (14a) de l'élément modulaire présente des empreintes (14c) constituant le siège des billes,
et **en ce que** le circlip (18) assure le verrouillage et la limitation en position de la bague.

4. Ponceuse girafe selon la revendication 2, **caractérisé en ce que** l'élément de base (10) et l'élément modulaire (14) sont agencés près de leur extrémité avec des formes en saillie annulaires (10e-14d) recevant des moyens de roulement de l'arbre de transmission rigide (21) et de l'arbre de transmission souple (22),
et **en ce que** lesdits arbres (21-22) sont accouplés l'un à l'autre,
et **en ce que** lesdites formes en saillie autorisent le passage et l'aspiration des particules, poussières et autres.

5. Ponceuse girafe selon la revendication 4 **caractérisée en ce que** le moyen de transmission souple (22) présente une extrémité débouchante formant appendice (22a) s'engageant et coopérant par entraînement avec la partie complémentaire formée en bout d'extrémité du moyen de transmission rigide.

6. Ponceuse girafe selon la revendication 1, **caractérisée en ce que** la tête support (15) d'outil reçoit à montage rapide sur un axe, l'extrémité avant de l'élément modulaire avec un moyen de verrouillage en position.

7. Ponceuse girafe selon la revendication 6 **caractérisée en ce que** le moyen de verrouillage en position comprend une poignée (26) disposée en bout d'un levier (27) de liaison orientable et basculant,
et **en ce que** l'élément modulaire est montée par son extrémité sur un axe (28) disposé entre une forme en chape (29) de la tête, des moyens intercalaires (30) déformables étant montés sur ledit axe dans les espaces formés entre les ailes de ladite chape (29) et l'extrémité de l'élément modulaire,
et **en ce que** le levier (27) est agencé à son extrémité avec une forme en came (27a) assurant ou non le verrouillage en position.

8. Ponceuse selon l'une quelconque des revendications 1, 2, 6, 7 **caractérisée en ce que** la tête (15) support d'outil a un profil convenant à tous les outils.

## Claims

1. - A giraffe sander of the type comprising a gripper and carrying arm, a motor means, a handle and an active head part that receives a grinding or sanding tool, a suction duct, a base unit (10) that forwardly comprises a gripper arm (10a), a motor means and a part (10b) accommodating the hose for removing particles and dust, **characterised**
**in that** base unit (10) is connected and coupled by a quick-fit device (13) to a modular element (14) that receives a tool head (15),
and **in that** the quick-fit device is designed to enable continuous mechanical power transmission from the motor drive to the tool in order to ensure its rotation and operation,
and **in that** said tool head (15) is interchangeable and allows the use of a plurality of tools fitted and attached on the basis of a standard tool head configuration that fits onto the modular element.

2. - A giraffe type sander as claimed in claim 1, **characterised in that** the end of base unit (10) is designed with a shouldered cylindrical part (10a) of reduced cross-section making it possible to fit a quick-fit device, end (14a) of modular element (14) fitting into said shouldered cylindrical part and cooperating with the quick-fit device,
and **in that** said end parts (10a) (14a) are designed to ensure centring and retention of rigid transmission shaft (21) and flexible transmission shaft (22) and are internally designed to allow the flow and suction of abraded particles, dust, etc.

3. - A giraffe sander as claimed in claim 2, **characterised in that** the quick-fit device includes a bush (16) that slides axially in opposition to a return spring (17) mounted on shouldered part (10a) of the base unit, the first end (17a) of the spring pressing against connection edge (10b) between the shouldered part and the outer body of the base unit and the other end (17b) of the spring pressing against an internal flange ring (10a) formed on bush (1),
and **in that** the shouldered part has radial openings (10d) that accommodate ball bearings (19),
and **in that** bush (16) has a cross-section (16b) forming a ramp for the ball bearings,
and **in that** extension (14a) of the modular element has indentations (14c) constituting the seat of the ball bearings,
and **in that** circlip (18) ensures locking and limits the position of the bush.

4. - A giraffe sander as claimed in claim 2, **characterised in that** base unit (10) and modular element (14) are designed, close to their end, with annular protruding shapes (10e-14d) accommodating bearing means of rigid transmission shaft (21) and flexible transmission shaft (22),
and **in that** said shafts (21-22) are linked to each other,
and **in that** said protruding shapes allow flow and suction of particles, dust, etc.

5. - A giraffe sander as claimed in claim 4, **characterised in that** flexible transmission means (22) has an open end forming a tip (22a) that fits in and cooperates, by driving, with the matching shaped part at the end of the rigid transmission means.

6. - A giraffe sander as claimed in claim 1, **characterised in that** support head (15) for the tool receives, on a shaft, the quick-fit forward end of the modular element with a means of locking in position.

7. - A giraffe sander as claimed in claim 6, **characterised in that** means of locking in position comprises a knob (26) located at the end of a connecting lever (27) that can be oriented and swivelled,
and **in that** the modular element is fitted by its end on shaft (28) located between a clevis-shaped mounting (29) on the head, deformable separating means (30) being fitted on said shaft in the spaces left between the sides of said clevis (29) and the end of the modular element,
and **in that** the end of lever (27) is designed with a cam shape (27a) that ensures or does not ensure locking in position.

8. - A giraffe sander as claimed in any of claims 1, 2, 6 and 7, **characterised in that** tool support head (15) has an appropriate profile for all the tools.

## Patentansprüche

1. Stabpoliermaschine mit einem Arm zum Greifen und Tragen, einem Motor, einem Griff und einem aktiven Kopfteil, welches ein Werkzeug zum Schleifen oder Polieren aufnimmt, einer Saugleitung, einem Grundelement (10), welches vorne einen Armteil (10a) zum Greifen aufweist, einen Motor und einen Aufnahmeteil (10b) für die biegsame Leitung zum Absaugen von Partikeln und Staub,
**dadurch gekennzeichnet, dass** das Grundelement (10) mit einer Schnellsteckvorrichtung (13) eines modularen Elements (14), das einen Werkzeugkopf (15) aufnimmt, verbunden und an diese gekoppelt ist,
und **dadurch**, dass die Schnellsteckvorrichtung so angeordnet ist, dass sie eine Kontinuität der mechanischen Leistungsübertragung von der Motorgruppe zum Werkzeug ermöglicht, um die Rotation und den Betrieb sicherzustellen,
und **dadurch gekennzeichnet, dass** der Werkzeugkopf (15) austauschbar ist und die Verwendung einer Vielzahl von Werkzeugen ermöglicht, die ausgehend von einer Anordnung des Standard-Werkzeugkopfs, der sich an das modulare Element anpasst, angeordnet und befestigt werden.

2. Stabpoliermaschine gemäß Anspruch 1, **dadurch gekennzeichnet, dass** das Grundelement (10) an seinem Ende mit einen zylinderförmigen Schulterteil (10a) mit vermindertem Querschnitt ausgestattet ist, der das Platzieren einer Schnellsteckvorrichtung ermöglicht, wobei sich das Ende (14a) des modularen Elements (14) an den zylinderförmigen Schulterteil anpasst und mit der Schnellsteckvorrichtung zusammenwirkt,
und **dadurch gekennzeichnet, dass** die Endteile (10a) (14a) so angeordnet sind, dass sie das Zentrieren und den Halt der starren (21) und biegsamen (22) Antriebswelle sicherstellen und innenliegend so angeordnet sind, dass sie das Durchlassen und Ansaugen abgeschliffener Partikel, von Staub und Anderem ermöglichen.

3. Stabpoliermaschine gemäß Anspruch 2, **dadurch gekennzeichnet, dass** die Schnellsteckvorrichtung eine Buchse (16) zum axialen Gleiten gegen eine Rückstellfeder (17) aufweist, die an dem Schulterteil (10a) des Grundelements angebracht ist, wobei ein erstes Ende (17a) der Feder in Anschlag gegen die Verbindungsseite (10b) zwischen dem Schulterteil und dem Äußeren des Körpers des Grundelements kommt, und das andere Ende (17b) der Feder auf einem unteren Kragen (10a) aufliegt, der an der Buchse (16) gebildet ist,
und **dadurch gekennzeichnet, dass** der Schulterteil radiale Öffnungen (10d) aufweist, die Kugeln (19) aufnehmen,
und **dadurch gekennzeichnet, dass** die Buchse (16) im Schnitt ein Profil aufweist, das für die Kugeln eine Rollrampe bildet,
und **dadurch gekennzeichnet, dass** die Verlängerung (14a) des modularen Elements Eindrückungen (14c) aufweist, welche den Sitz für die Kugeln bilden,
und **dadurch gekennzeichnet, dass** der Sicherungsring (18) das Verriegeln und in Position Halten der Buchse sicherstellt.

4. Stabpoliermaschine gemäß Anspruch 2, **dadurch gekennzeichnet, dass** das Grundelement (10) und das modulare Element (14) in der Nähe ihres Endes mit überstehenden ringförmigen Formen (10e-14d) ausgestattet sind, die Mittel zum Drehen der starren Antriebswelle (21) und der biegsamen Antriebswelle (22) aufnimmt,
und **dadurch gekennzeichnet, dass** die Wellen (21-22) miteinander gekoppelt sind,
und **dadurch gekennzeichnet, dass** die überstehenden Formen das Durchlassen und Ansaugen abgeschliffener Partikel, von Staub und Anderem ermöglichen.

5. Stabpoliermaschine gemäß Anspruch 4, **dadurch gekennzeichnet, dass** das biegsame Antriebsmittel (22) ein vorstehendes Ende aufweist, welches ein Verlängerungsstück (22a) bildet, das eingreift und durch Mitnahme mit dem komplementären Teil zusammenwirkt, der am Ende des starren Antriebsmittels gebildet ist.

6. Stabpoliermaschine gemäß Anspruch 1, **dadurch gekennzeichnet, dass** der Stützkopf (15) für das Werkzeug durch Schnellanbringen auf seiner Achse das vordere Ende des modularen Elements aufnimmt, mit einem Mittel zum Verriegeln der Position.

7. Stabpoliermaschine gemäß Anspruch 6, **dadurch gekennzeichnet, dass** das Mittel zum Verriegeln der Position einen Griff (26) aufweist, der am Ende eines Hebels (27) zur ausrichtbaren und neigbaren Verbindung angeordnet ist,
und **dadurch gekennzeichnet, dass** das modulare Element mit seinem Ende auf einer Achse (28) angebracht ist, die zwischen einer gabelartigen Form (29) des Kopfs angeordnet ist, wobei verformbare Einschubmittel (30) auf der Achse in Räumen angebracht sind, die in dem Gang zwischen der Gabel (29) und dem Ende des modularen Elements gebildet sind,
und **dadurch gekennzeichnet, dass** der Hebel (27) an seinem Ende mit einer Form eines Nocken (27a) ausgestattet ist, die das Verriegeln der Position sicherstellt oder nicht.

8. Poliermaschine gemäß einem der Ansprüche 1, 2, 6, 7, **dadurch gekennzeichnet, dass** der Stützkopf (15) für das Werkzeug ein Profil aufweist, das für alle Werkzeuge geeignet ist.
